# EUROPÄISCHE PATENTSCHRIFT

(11) **EP 0 422 735 B1**
(45) Veröffentlichungstag und Bekanntmachung des Hinweises auf die Patenterteilung: **27.01.1993**
(21) Anmeldenummer: 90202671.5
(22) Anmeldetag: 08.10.1990
(51) Int. Cl.: B26B 19/38

(54) **Trockenrasierapparat**
Dry shaver
Rasoir à sec

(30) Priorität: 13.10.1989 AT 2365/89
(43) Veröffentlichungstag der Anmeldung: 17.04.1991
(73) Patentinhaber: Philips Electronics N.V., 5621 BA Eindhoven (NL)
(72) Erfinder: Deubler, Hans, NL-5656 AA Eindhoven (NL); Müller, Ingo, NL-5656 AA Eindhoven (NL); Wolfger, Arno, NL-5656 AA Eindhoven (NL)
(74) Vertreter: Gorter, Willem Karel

(56) Entgegenhaltungen:
- EP-A- 0 290 073
- DE-A- 1 553 764
- DE-B- 1 122 410

## Beschreibung

Die Erfindung betrifft einen Trockenrasierapparat mit einem am Grundapparat mit mindestens einem federnden Rastelement lösbar gehaltenen, eine Siebscherfolie tragenden Scherkopfrahmen und mit einem Rolladen, der zum wahlweisen Abdecken oder Freigeben der Siebscherfolie dient und der bei seiner Verschiebung in Richtung von der Siebscherfolie weg in eine durch eine Rast gesicherte Einschaltlage verschiebbar ist, in der die Siebscherfolie zum Rasieren freigegeben und der Motorstromkreis für den Antrieb des Trockenrasierapparates geschlossen ist, und der bei seiner weiteren Verschiebung in Richtung von der Siebscherfolie weg von der Einschaltlage in eine weitere Lage verschiebbar ist, in der die Siebscherfolie und der Scherkopfrahmen vom Rolladen freigegeben sind und der Motorstromkreis für den Antrieb des Trockenrasierapparates unterbrochen ist. Einen derartigen Trockenrasierapparat zeigt die EP-OS 0 290 073, und zwar in dem Ausführungsbeispiel nach den Figuren 7, 8 und 9. Bei diesem bekannten Trockenrasierapparat ist die weitere Lage für den Rolladen ebenso wie die Einschaltlage durch eine Rast gesichert. In dieser weiteren Lage des Rolladens, in welcher der Trockenrasierapparat zufolge des unterbrochenen Motorstromkreises nicht betriebsbereit ist, aber sowohl die Siebscherfolie als auch der Scherkopfrahmen vom Rolladen freigegeben sind, kann der Scherkopfrahmen vom Rolladen unbehindert vom Grundapparat abgenommen werden, um beispielsweise eine Reinigung vorzunehmen oder die Siebscherfolie auszutauschen. Da der Scherkopfrahmen üblicherweise mit mindestens einem federnden Rastelement lösbar am Grundapparat gehalten ist, muß daher in der weiteren Lage des Rolladens der Scherkopfrahmen von dem mit ihm zusammenwirkenden Rastelement gelöst werden, beispielsweise durch Drücken eines das Rastelement verstellenden Druckknopfes, was somit einer speziellen Handlung bedarf.

Die Erfindung hat sich zum Ziel gesetzt, die Handhabung eines Trockenrasierapparates der eingangs angeführten Gattung weiter zu verbessern beziehungsweise zu vereinfachen. Erfindungsgemäß ist hierzu vorgesehen, daß das mit dem Scherkopfrahmen zusammenwirkende Rastelement mit einem parallel zur Verschiebungsrichtung des Rolladens verschiebbaren Schieber verbunden ist, der mit einer Feder zusammenwirkt, die bestrebt ist, den Schieber und das mit ihm verbundene Rastelement in die den Scherkopfrahmen festhaltende Raststellung überzuführen, und daß der Rolladen bei seiner Verschiebung von der Einschaltlage in die weitere Lage nach dem Verlassen der Einschaltlage und nach der Unterbrechung des Motorstromkreises mit dem Schieber formschlüssig kuppelbar und der Schieber entgegen der Wirkung der mit ihm zusammenwirkenden Feder vom Rolladen her mitnehmbar ist, wobei das Rastelement aus der den Scherkopfrahmen festhaltenden Raststellung verstellt und der Scherkopfrahmen freigegeben wird. Auf diese Weise ist erreicht, daß bei der Verschiebung des Rolladens in die weitere Lage automatisch das Rastelement den Scherkopfrahmen freigibt, wodurch es keiner speziellen Handlung mehr bedarf, um in dieser weiteren Lage des Rolladens den Scherkopfrahmen vom Grundapparat einfach von Hand aus abnehmen zu können. Ist der Trockenrasierapparat so aufgebaut, daß das in üblicher Weise federnd gegen die Siebscherfolie gedrückte, antreibbare Untermesser nicht am Scherkopfrahmen, sondern wie vielfach üblich am Grundapparat selbst angeordnet ist, so wird der in einem solchen Fall nur die Siebscherfolie alleine tragende Scherkopfrahmen nach seiner Freigabe durch das Rastelement unter der vom Untermesser her auf die Siebscherfolie einwirkenden Federkraft vom Grundapparat weggedrückt beziehungsweise abgehoben, was sein Abnehmen von Hand aus noch begünstigt. Verläßt der Rolladen die weitere Lage in Richtung zur Siebscherfolie hin, so sorgt die mit dem Schieber zusammenwirkende Feder dafür, daß der Schieber und der Rolladen zufolge ihrer formschlüssigen Kupplung gemeinsam in Richtung zur Siebscherfolie hin in eine Lage verschoben werden, in der das Rastelement wieder die Raststellung erreicht hat, wobei der Motorstromkreis unterbrochen ist. Dies kann unabhängig davon erfolgen, ob der Scherkopfrahmen zu diesem Zeitpunkt in eine Lage am Grundapparat gebracht worden ist, in der er vom Rastelement festhaltbar ist, oder ob er überhaupt noch vom Grundapparat abgenommen ist. Für den Fall, daß der Scherkopfrahmen bereits wieder von Hand aus in die für ihn am Grundapparat vorgesehenen Lage gebracht ist, fällt das Rastelement unmittelbar in die Rastung am Scherkopfrahmen ein und hält ihn am Grundapparat fest. Andernfalls, wenn der Scherkopfrahmen noch vom Grundapparat abgenommen ist und das Rastelement bereits wieder die Raststellung erreicht hat, kann anschließend der Scherkopfrahmen zum Anbringen am Grundapparat einfach in das federnd nachgiebige Rastelement eingeschnappt werden, wodurch er am Grundapparat festgehalten wird. Wie ersichtlich, ergibt sich auf diese Weise insgesamt gesehen eine sehr einfach Bedienung des Trockenrasierapparates.

Als konstruktiv sehr einfach hat sich erwiesen, wenn der Schieber durch eine Blattfeder gebildet ist. Auf diese Weise wird unmittelbar durch die Ausbildung des Schiebers als Blattfeder die für das Rastelement erforderliche Federung erhalten.

In diesem Zusammenhang hat sich weiters als vorteilhaft erwiesen, wenn die Blattfeder an ihrem dem Scherkopfrahmen zugewandten Ende eine hakenförmige Abwinkelung aufweist, die das Rastelement bildet. Hiedurch wird der konstruktive Aufbau noch weiter vereinfacht, da der Schieber und das federnde Rastelement einen einstückigen Teil bilden.

Wie beim eingangs angeführten bekannten Trockenrasierapparat kann beispielsweise die weitere Lage des Rolladens ebenso wie seine Einschaltlage durch eine Rast gesichert sein. Hiedurch ist sichergestellt, daß bei vom Grundapparat abgenommenem Scherkopfrahmen der Motorstromkreis für den Antrieb des Trockenrasierapparates nicht ungewollt geschlossen werden kann. Im Hinblick auf eine weitere Verbesserung der Bedienbarkeit des Trockenrasierapparates hat sich aber als vorteilhaft erwiesen, wenn die weitere Lage des Rolladens ungesichert ist, wobei der Rolladen aus der weiteren Lage zusammen mit dem Schieber unter der Wirkung der mit dem Schieber zusammenwirkenden Feder in Richtung zur Siebscherfolie hin bis zum Erreichen der Raststellung des mit dem Schieber verbundenen Rastelementes verschiebbar ist, und bei einer weiteren Verschiebung des Rolladens zur Siebscherfolie hin mit einer Schaltweiche der Motorstromkreis für den Antrieb des Trockenrasierapparates unterbrochen bleibt, bis der Rolladen nach einer Verschiebung über die Einschaltlage hinaus erneut in Richtung von der Siebscherfolie weg in die Einschaltlage verschoben wird. Bei dieser Ausführungsform wird somit der Rolladen in die weitere Lage gebracht und in dieser von Hand aus gehalten, in der dann der Scherkopfrahmen wieder einfach vom Grundapparat abgenommen werden kann, da er nicht mehr vom Rastelement festgehalten wird, wonach der Rolladen nur mehr losgelassen werden muß, um zusammen mit dem Schieber und dem Rastelement in eine Lage zurückzukehren, in der das Rastelement sich wieder in der Raststellung befindet. Sobald das Rastelement die Raststellung erreicht hat, besteht wieder die Möglichkeit den Scherkopfrahmen am Grundapparat anzubringen, indem er in das federnd nachgiebige Rastelement eingeschnappt und damit am Grundapparat festgehalten wird. Um auch im vorliegenden Fall bei vom Grundapparat abgenommenem Scherkopfrahmen einem ungewollten einschalten des Motorstromkreises für den Antrieb des Trockenrasierapparates vorzubeugen, ist weiters vorgesehen, daß mittels der Schaltweiche der Motorstromkreis für den Antrieb des Trockenrasierapparates solange unterbrochen bleibt, bis der Rolladen nach einer weiteren Verschiebung in Richtung zur Siebscherfolie hin und dabei über die Einschaltlage hinaus erneut in Richtung von der Siebscherfolie weg in die Einschaltlage verschoben wird. Es hat sich gezeigt, daß eine solche Bedienung des Trockenrasierapparates einfach und bequem durchzuführen ist, wobei sichergestellt ist, daß bei vom Grundapparat abgenommenem Scherkopfrahmen der Motorstromkreis für den Antrieb des Trockenrasierapparates unterbrochen bleibt, bis der Rolladen bewußt in Richtung von der Siebscherfolie weg in die Einschaltlage verschoben wird.

In diesem Zusammenhang hat sich weiters als vorteilhaft erwiesen, wenn zwischen der durch eine Rast gesicherten Einschaltlage und der ungesicherten weiteren Lage des Rolladens eine durch eine weitere Rast gesicherte zusätzliche Lage für den Rolladen vorgesehen ist, in welcher die Siebscherfolie und der Scherkopfrahmen vom Rolladen freigegeben sind und der Motorstromkreis für den Antrieb des Trockenrasierapparates unterbrochen ist, und die weitere Rast einerseits, gesehen in der Verschiebungsrichtung des Rolladens von der Siebscherfolie weg, durch den unter der Wirkung der Feder stehenden Schieber bei sich in der Raststellung befindendem Rastelement und andererseits, gesehen in der Verschiebungsrichtung des Rolladens zur Siebscherfolie hin, durch mindestens einen feststehenden Anschlag gebildet ist. Durch das Vorsehen einer solchen durch eine weitere, speziell ausgebildete Rast gesicherten zusätzlichen Lage für den Rolladen wird eine definierte Lage für den Rolladen erhalten, in welcher der Motorstromkreis für den Antrieb des Trockenrasierapparates unterbrochen ist und bei sich in der Raststellung befindendem Rastelement der Rolladen unmittelbar vor dem wirksamen formschlüssigen Kuppeln mit dem Schieber beziehungsweise unmittelbar nach dem wirksamen Entkuppeln des Rolladens von dem Schieber steht, dies je nachdem in welcher Verschiebungsrichtung der Rolladen in diese zusätzliche Lage gelangt, nämlich entweder von der Einschaltlage her oder der weiteren Lage her. Hiedurch ist einerseits ein sicherer Ausgangspunkt dafür geschaffen, um im Zuge eines weiteren Vorgangs den Scherkopfrahmen vom Grundapparat abnehmen zu können, was durch Verschieben des Rolladens in die weitere Lage ermöglicht wird, und kehrt andererseits der Rolladen und der Schieber nach dem Verlassen der wieteren Lage wieder in eine definierte, dem vorgenannten Ausgangspunkt entsprechende Lage zurück, in der sich das Rastelement in der Raststellung befindet, so daß der Scherkopfrahmen wieder am Grundapparat in einwandfreier Weise angebracht werden kann.

Weiters hat sich als vorteilhaft erwiesen, wenn zwischen dem Scherkopfrahmen seitlich außen liegend und dem Grundapparat mindestens eine die Richtung der Abnahmebewegung des Scherkopfrahmens vom Grundapparat festlegende Geradführung vorgesehen ist. Auf diese Weise gestaltet sich sowohl das Abnehmen des Scherkopfrahmens vom Grundapparat als auch das Aufsetzen des Scherkopfrahmens auf den Grundapparat besonders einwandfrei und sicher.

Ebenfalls als vorteilhaft hat sich bei einem Trockenrasierapparat, bei dem die Siebscherfolie mit einem Untermesser zusammenwirkt, das am Grundapparat angeordnet ist und federnd gegen die Siebscherfolie gedrückt wird, erwiesen, wenn zwischen dem Scherkopfrahmen und dem Grundapparat elastisch nachgiebige, in der Richtung der Abnahmebewegung des Scherkopfrahmens vom Grundapparat miteinander zusammenwirkende Stopanschläge vorgesehen sind, welche die nach Freigabe des Scherkopfrahmens durch das Rastelement unter der Wirkung des federbelasteten Untermessers erfolgende Abhebbewegung des Scherkopfrahmens vom Grundapparat begrenzen. Auf diese Weise wird bei vom Rastelement freigegebenem Scherkopfrahmen einem ungewollten Herunterfallen des Scherkopfrahmens vom Grundapparat, das unter der vom Untermesser her auf die Siebscherfolie einwirkenden Federkraft erfolgen könnte, vorgebeugt. Durch die elastisch nachgiebige Ausbildung der Stopanschläge kann dann der Scherkopfrahmen ohne besondere Mühe von Hand aus unter Überwindung der Stopanschläge einfach und sicher vom Grundapparat abgenommen werden.

Bei einem Trockenrasierapparat, bei dem sowohl eine wie im Vorstehenden angeführte Geradführung vorgesehen ist als auch die vorstehend angeführten Stopanschläge zur Anwendung kommen, hat sich weiters als vorteilhaft erwiesen, wenn die Stopanschläge im Bereich der Geradführung vorgesehen sind. Auf diese Weise wird eine besonders einfache und raumsparende konstruktive Ausführung erhalten.

Die Erfindung wird im folgenden anhand der Zeichnungen, in welchen zwei Ausführungsbeispiele der Erfindung dargestellt sind, auf die sie jedoch nicht beschränkt sein soll, näher erläutert. Fig.1 zeigt teilweise im Schnitt einen Trockenrasierapparat, bei dem der Scherkopfrahmen mit zwei Rastelementen am Grundapparat festgehalten ist und der mit einem Rolladen zum wahlweisen Abdecken oder Freigeben der Siebscherfolie versehen ist, wobei der Rolladen in einer Lage gezeigt ist, in der die Siebscherfolie zum Rasieren freigegeben ist. Fig.2 zeigt den Trockenrasierapparat nach Fig.1 in einer Seitenansicht nach der Linie II-II in Fig.1 teilweise im Schnitt. Fig.3 zeigt in der Darstellungsweise von Fig.1 einen Ausschnitt des Trockenrasierapparates von Fig.1, wobei der Rolladen in einer weiteren Lage gezeigt ist, in der die Siebscherfolie und der Scherkopfrahmen vom Rolladen freigegeben sind und der Scherkopfrahmen von den aus der Raststellung verstellten Rastelementen freigegeben ist. Die Figuren 4 bis 11 zeigen in der Darstellungsweise von Fig.2, teilweise schematisiert und hinsichtlich einzelner Teile abgewandelt, den Trockenrasierapparat nach Fig.1 bei sich in verschiedenen Lagen befindendem Rolladen, wobei Fig.4 die Lage des Rolladens zeigt, in der er die Siebscherfolie abdeckt, Fig.5 die Lage zeigt, in der der Rolladen bei seiner Verschiebung von der Siebscherfolie weg in einen Schaltschieber einzurasten beginnt, Fig.6 die Lage zeigt, in der der Rolladen in den Schaltschieber vollständig eingerastet ist, Fig.7 die durch eine Rast gesicherte Einschaltlage des Rolladens zeigt, in der die Siebscherfolie zum Rasieren freigegeben und der Motorstromkreis für den Trockenrasierapparat geschlossen ist, Fig.8 eine durch eine weitere Rast gesicherte zusätzliche Lage des Rolladens zeigt, in der er unmittelbar vor der wirksamen formschlüssigen Kupplung mit den die Rastelemente tragenden Schiebern steht, Fig.9 die ungesicherte weitere Lage des Rolladens zeigt, in der die Rastelemente aus ihrer Raststellung verstellt sind und der vom Rolladen freigestellte Scherkopfrahmen von ihnen freigegeben ist, Fig.10 wieder die zusätzliche Lage des Rolladens zeigt, nachdem er die weitere Lage in Richtung zur Siebscherfolie hin verlassen hat, und Fig.11 die Lage zeigt, in der sich der Rolladen nach einem Verlassen der in Fig.10 gezeigten weiteren Lage wieder in der Einschaltlage befindet, wobei aber der Motorstromkreis für den Antrieb des Trockenrasierapparates unterbrochen ist. Die Figuren 12 bis 19 zeigen in der Darstellungsweise der Figuren 4 bis 11 eine Abwandlung des Ausführungsbeispieles nach den Figuren 4 bis 11 wieder bei sich in verschiedenen Lagen befindendem Rolladen.

In den Figuren 1 und 2 ist mit 1 der Grundapparat eines Trockenrasierapparates bezeichnet, an dem mit zwei federnden Rastelementen 2 und 3 ein eine Siebscherfolie 4 tragender Scherkopfrahmen 5 lösbar gehalten ist. Weiters ist der Trockenrasierapparat mit einem Rolladen 6 versehen, der zum wahlweisen Abdecken oder Freigeben der Siebscherfolie 4 dient, wozu er mit an ihm vorgesehenen seitlichen Ansätzen 7 beziehungsweise 8 in hier nicht näher dargestellten, am Grundapparat 1 vorgesehenen Nuten verschiebbar geführt ist. Die den Scherkopfrahmen 5 am Grundapparat 1 festhaltenden federnden Rastelemente 2 und 3 sind im vorliegenden Fall durch das abgewinkelte Ende 9 beziehungsweise 10 je einer Blattfeder 11 beziehungsweise 12 gebildet. Zum Festhalten des Scherkopfrahmens 5 am Grundapparat 1 greifen diese abgewinkelten Enden 9 und 10 je in eine in den Seitenwangen 13 beziehungsweise 14 des Scherkopfrahmens 5 vorgesehene Ausnehmung 15 beziehungsweise 16 ein. Die Blattfedern 11 und 12 sind ihrerseits als Schieber 17 beziehungsweise 18 ausgebildet, die parallel zur Verschiebungsrichtung des Rolladens verschiebbar sind, was dadurch erreicht wird, daß am Grundapparat 1 Führungsleisten 19 beziehungsweise 20 vorgesehen sind, die in in den Blattfedern 11 und 12 vorgesehene Langlöcher eingreifen, wie dies insbesondere Fig.2 zu entnehmen ist, in der das in der Blattfeder 11 vorgesehene Langloch mit 21 bezeichnet ist. Die Schieber 17 und 18 wirken je mit einer Feder 22 beziehungsweise 23 zusammen, die bestrebt ist, die Schieber und damit die mit ihnen verbundenen Rastelemente 2 beziehungsweise 3 in die den Scherkopfrahmen 5 festhaltende Raststellung überzuführen, was dadurch erreicht wird, daß die als Druckfedern ausgebildeten Federn 22 und 23 sich mit einem Ende an am Grundapparat 1 vorgesehenen Ansätzen 24 beziehungsweise 25 und mit ihren anderen Enden an an den Blattfedern 11 und 12 vorgesehenen abgewinkelten Ansätzen 26 beziehungsweise 27 abstützen. Die Raststellung der Rastelemente 2 und 3 wird dabei dadurch festgelegt, daß ein Ende der in den Blattfedern 11 und 12 vorgesehenen Langlöcher an einem Ende 29 beziehungsweise 29 der Führungsleisten 19 und 20 zur Anlage kommt, wodurch die Verschiebbarkeit der Schieber 17 und 18 zum Scherkopfrahmen 5 hin begrenzt wird. An den vom Scherkopfrahmen 5 abgewandten Enden der Blattfedern 11 und 12 sind weiters abgewinkelte Ansätze 30 beziehungsweise 31 vorgesehen, die im Bereich des Verschiebungsweges von am Rolladen 6 seitlich vorgesehenen Ansätzen 32 beziehungsweise 33 liegen, wodurch der Rolladen 6 im Zuge seiner Verschiebung von der Siebscherfolie 4 weg in einer bestimmten Lage mit den Schiebern 17 und 18 formschlüssig kuppelbar ist, dadurch, daß die Ansätze 32 und 33 an den Ansätzen 30 und 31 zur Anlage kommen. Bei einer anschließenden weiteren Verschiebung des Rolladens 6 von der Siebscherfolie 4 weg werden dann die Schieber 17 und 18 entgegen der Wirkung der mit ihnen zusammenwirkenden Federn 22 und 23 vom Rolladen her mitgenommen, wodurch auch die mit den Schiebern verbundenen Rastelemente 2 und 3 aus ihren Raststellungen verstellt werden, was zur Folge hat, daß die abgewinkelten Enden 9 und 10 der Blattfedern 11 und 12 federnd aus den in den Seitenwangen 13 und 14 des Scherkopfrahmens 5 vorgesehenen Ausnehmungen 15 und 16 herausgezogen werden und damit der Scherkopfrahmen 5 von den Rastelementen 2 und 3 freigegeben wird, wie dies in Fig.3 gezeigt ist.

Selbstverständlich ist es nicht zwingend notwendig, daß die Schieber 17 und 18 durch Blattfedern gebildet sind, sondern sie könnten auch aus starren Teilen bestehen, auf welchen dann die Rastelemente 2 und 3 federnd angeordnet sind. Durch die beim vorliegenden Ausführungsbeispiel gewählte Konstruktion wird aber der Vorteil erhalten, daß die Schieber und die Rastelemente als einstückige Teile ausgebildet sind, wobei für die federnde Ausbildung der Rastelemente keine separaten Maßnahmen getroffen werden müssen.

Nach einer Freigabe des Scherkopfrahmens 5 von den Rastelementen 2 und 3 kann dann der Scherkopfrahmen einfach von Hand aus vom Grundapparat 1 abgenommen werden. Um ein solches Abnehmen des Scherkopfrahmens 5 vom Grundapparat 1 beziehungsweise sein Aufsetzen auf den Grundapparat 1 besonders sicher zu gestalten, sind zwischen dem Scherkopfrahmen 5 seitlich außen liegend und dem Grundapparat 1 zwei die Richtung der Abnahmebewegung des Scherkopfrahmens 5 vom Grundapparat 1 festlegende Geradführungen 34 beziehungsweise 35 vorgesehen. Im vorliegenden Fall sind diese Geradführungen durch je eine an den Seitenwangen 13 und 14 des Scherkopfrahmens vorgesehene Führungsnut 36 beziehungsweise 37 gebildet, in welche je eine am Grundapparat 1 vorgesehene Rippe 38 beziehungsweise 39 eingreift. Selbstverständlich gibt es für derartige Geradführungen im Rahmen des hiefür bekannten Standes der Technik auch noch andere konstruktive Lösungen.

Üblicherweise wirkt die Siebscherfolie 4 mit einem hier nicht näher dargestellten Untermesser zusammen, das federnd gegen die Siebscherfolie gedrückt wird. Wie vielfach üblich, wird ein solches Untermesser am Grundapparat 1 angeordnet. In einem solchen Fall wird der Scherkopfrahmen 5, nachdem er von den Rastelementen 2 und 3 freigegeben wurde, von dem federnd gegen die Siebscherfolie gedrückten Untermesser vom Grundapparat 1 weggedrückt beziehungsweise abgehoben. Um dabei ein ungewolltes Herunterfallen des Scherkopfrahmens 5 vom Grundapparat 1 zu verhindern, sind zwischen dem Scherkopfrahmen und dem Grundapparat elastisch nachgiebige, in der Richtung der Abnahmebewegung des Scherkopfrahmens vom Grundapparat miteinander zusammenwirkende Stopanschläge 40 beziehungsweise 41 und 42 beziehungsweise 43 vorgesehen, welche die nach Freigabe des Scherkopfrahmens 5 von den Rastelementen 2 und 3 unter der Wirkung des federbelasteten Untermessers erfolgende Abhebbewegung des Scherkopfrahmens vom Grundapparat durch ihr Anliegen aneinander begrenzen, wie dies in Fig.3 gezeigt ist. Im vorliegenden Fall sind diese Stopanschläge 40, 41 und 42, 43 im Bereich der Geradführungen 34 beziehungsweise 35 vorgesehen, dadurch, daß einerseits an den Rippen 38 und 39 elastisch nachgiebige noppenförmige Ansätze und andererseits am Boden der Führungsnuten 36 und 37 ebenfalls elastisch nachgiebige noppenförmige Ansätze vorgesehen sind, wodurch eine besonders einfache Konstruktion erhalten wird. Von Hand aus kann dann der Scherkopfrahmen einfach unter Überwindung der elastisch nachgiebig ausgebildeten Stopanschläge vom Grundapparat abgenommen werden. Selbstverständlich gibt es für die Ausbildung solcher Stopanschläge auch noch andere konstruktive Möglichkeiten.

Anhand der Figuren 4 bis 11 wird der weitere Aufbau und die Funktionsweise eines wie bisher anhand der Figuren 1 und 2 beschriebenen Trockenrasierapparates weiter erläutert, wobei in diesen Figuren einzelne der bereits erwähnten Teile vereinfacht beziehungsweise schematisiert dargestellt sind. Insbesondere soll anhand der Figuren 4 bis 11 ein Ausführungsbeispiel für eine bevorzugte Wahl der einzelnen bestimmten Lagen des Rolladens und die in denselben vom Rolladen her bewirkten Funktionen sowie die Schalterbetätigung zum Schließen beziehungsweise Unterbrechen des Motorstromkreises für den Antrieb des Trockenrasierapparates erläutert werden. Das Schließen beziehungsweise Unterbrechen des Motorstromkreises erfolgt mittels eines Schalters 44, der zwei federnde Kontaktlamellen aufweist und von einem parallel zur Verschiebungsrichtung des Rolladens 6 am Grundapparat 1 verschiebbar angeordneten Schaltschieber 45 her betätigt wird, wozu der Schaltschieber 45 einen elastisch nachgiebigen Arm 46 aufweist, der an seinem freien ende mit einer quer abstehenden, in ihrer Querschnittsform rautenförmig ausgebildeten Schaltnocke 47 versehen ist, von der her die beiden Kontaktlamellen des Schalters 44 aneinander angelegt werden können, was im Zuge einer Verstellung der Schaltnocke 47 bei ihrem Zusammenwirken mit einer am Grundapparat 1 feststehend angeordneten Schaltweiche 48 erfolgt, die ebenfalls in ihrer Querschnittsform rautenförmig ausgebildet ist und im Verschiebungsweg der Schaltnocke 47 liegt. Durch die rautenförmige Ausbildung der Schaltweiche 48 kommen im Zusammenwirken mit der ebenfalls rautenförmig ausgebildeten Schaltnocke 47 Auflaufflächen zur Wirkung, die in den beiden Bewegungsrichtungen der Schaltnocke einander entgegengesetzte Auslenkungen derselben bewirken, wie dies noch im Nachfolgenden erläutert wird.

Der Schaltschieber 45 ist weiters mit einem Langloch 49 versehen, das seitlich von zwei elastisch nachgiebigen Stegen 50 und 51 des Schaltschiebers 45 begrenzt wird, an welchen zwei seitliche, einander gegenüberliegende Vorsprünge 52 und 53 vorgesehen sind, die eine Verengung im Langloch 49 bilden. In dieses Langloch 49 greift eine am Grundapparat 1 feststehend angeordnete Leiste 54 ein, die einerseits zur Führung des Schaltschiebers 45 dient und andererseits Rastlagen für den Schaltschieber 45 festlegt, dadurch, daß sie an vorgegebenen Stellen ihrer Längserstreckung seitliche, einander paarweise gegenüberliegende Kerben 55, 56 und 57, 58 sowie längliche Vertiefungen 59, 60 aufweist, die zum Zusammenwirken mit den Vorsprüngen 52 und 53 am Schaltschieber 45 bestimmt sind. Wie aus Fig.4 ersichtlich ist, wird durch die Kerben 55 und 56, in die im Falle der Fig.4 die Vorsprünge 52 und 53 eingreifen, eine Lage für den Schaltschieber 45 festgelegt, in der durch den Schalter 44 der Motorstromkreis für den Antrieb des Trockenrasierapparates unterbrochen ist, da sich die Schaltnocke 47 in dieser Lage des Schaltschiebers außer Eingriff mit den Kontaktlamellen des Schalters 44 befindet, wobei sie in der Verschiebungsrichtung des Rolladens 6 von der Siebscherfolie weg gesehen vor der Schaltweiche 48 liegt. Der Schaltschieber 45 weist außerdem einen weiteren Arm 61 auf, dessen freies Ende quer zur Verschiebungsrichtung des Rolladens 6 elastisch nachgiebig ausgebildet ist und eine Vertiefung 62 aufweist, die zur Aufnahme eines am Rolladen 6 vorgesehenen Kupplungsstückes 63 bestimmt ist, um den Rolladen 6 formschlüssig mit dem Schaltschieber 45 kuppeln zu können, so daß der Schaltschieber 45 nach erfolgter Kupplung vom Rolladen 6 her mitnehmbar ist. Fig.4 zeigt den Rolladen 6 in einer Lage am Trockenrasierapparat, in der er die Siebscherfolie und den Scherkopfrahmen 5 vollständig abdeckt, wobei der Scherkopfrahmen 5 von den sich in ihrer Raststellung befindenden Rastelementen 2 und 3 am Grundapparat 1 festgehalten wird. In dieser Lage des Rolladens 6 befinden sich die an ihm vorgesehenen Ansätze 32 und 33, die hier als stiftförmige Ansätze angenommen sind, außer Eingriff mit den an den die Rastelemente 2 und 3 tragenden Schiebern 17 und 18 vorgesehenen Ansätzen 30 und 31, so daß keine formschlüssige Kupplung zwischen dem Rolladen 6 und den Schiebern 17 und 18 vorliegt. Aus der Darstellungsweise der Fig.4 ergibt sich dabei, daß nur das vorne liegende Rastelement 2 und der desselbe tragende vorne liegende Schieber 17 zu sehen ist, wobei für die betreffenden anderen Teile das gleiche gilt.

Wird nun der Rolladen 6 von der in Fig.4 gezeigten Lage in Richtung von der Siebscherfolie weg verschoben, bis er die in Fig.5 gezeigte Lage erreicht hat, so beginnt das an ihm vorgesehene Kupplungsstück 63 in das freie Ende des Armes 61 des Schaltschiebers 45 einzurasten, dadurch, daß dieses freie Ende quer zur Verschiebungsrichtung des Rolladens ausgelenkt wird. Bei einer weiteren Verschiebung des Rolladens 6 von der Siebscherfolie weg rastet das am Rolladen vorgesehene Kupplungsstück 63 in die Vertiefung 62 am Arm 61 des Schaltschiebers 45 vollständig ein, wie dies Fig.6 zeigt. Auf diese Weise ist der Rolladen 6 nunmehr formschlüssig mit dem Schaltschieber 45 gekuppelt, wodurch bei einer weiteren Verschiebung des Rolladens von der Siebscherfolie weg der Schaltschieber 45 nunmehr vom Rolladen 6 her mitgenommen wird. In den in den Figuren 4, 5 und 6 gezeigten Lagen des Rolladens 6 befindet sich der Schaltschieber 45 somit immer in der gleichen Lage, die durch das Zusammenwirken der an ihm vorgesehenen Vorsprünge 52 und 53 mit den an der Leiste 54 vorgesehenen Kerben 55 und 56 gesichert ist. Ebenso wird der Scherkopfrahmen 5 nach wie vor von den Rastelementen 2 und 3 am Grundapparat 1 festgehalten. Weiters sind die am Rolladen vorgesehenen Ansätze 32 und 33 noch nicht mit den Ansätzen 30 und 31 an den Schiebern 17 und 18 formschlüssig gekuppelt. In der in Fig.6 gezeigten Lage des Rolladens 6 sind hier beispielsweise die Siebscherfolie und der Scherkopfrahmen 5 bereits vom Rolladen 6 freigegeben, was aber noch nicht zwingend notwendig wäre und je für sich auch noch im Zuge des Erreichens nachfolgender Lagen des Rolladens erfolgen könnte. Wird der Rolladen 6 von der in Fig.6 gezeigten Lage wieder in Richtung zur Siebscherfolie hin verschoben, so erfolgt in analoger Weise ein Entkuppeln des Rolladens 6 vom Schaltschieber 45, dadurch, daß bei von den in die an der Leiste 54 vorgesehenen Kerben 55 und 56 eingerasteten Vorsprüngen 52 und 53 oder einem hier nicht näher dargestellten weiteren Anschlag festgehaltenem Schaltschieber 45 dessen Arm 61 vom am Rolladen vorgesehenen Kupplungsstück 63 her verschwenkt wird, wobei dieses aus der am Arm 61 vorgesehenen Vertiefung 62 herausgleitet und sich so vom Schaltschieber 45 löst.

Wird der Rolladen 6 von der in Fig.6 gezeigten Lage weiter in Richtung von der Siebscherfolie weg verschoben, so erreicht er als nächstes die in Fig.7 gezeigte Lage, nämlich die durch eine Rast gesicherte Einschaltlage. Bei dieser Verschiebung hat der Rolladen 6 nunmehr den Schaltschieber 45 mitgenommen, wobei dann die an ihm vorgesehenen Vorsprünge 52 und 53 in die an der Leiste 54 vorgesehenen Kerben 57 und 58 eingerastet sind, wodurch die Einschaltlage des Rolladens 6 über den Schaltschieber 45 gesichert ist. Im Zuge dieser Verschiebung des Schaltschiebers 45 hat die Schaltweiche 48 die am Arm 46 des Schaltschiebers 45 vorgesehene Schaltnocke 47 zufolge des Zusammenwirkens ihrer betreffenden Auflaufflächen unter Verschwenkung des Armes 46 zu den Kontaktlamellen des Schalters 44 hin verstellt und diese zum Anliegen aneinander gebracht, wodurch der Schalter 44 und damit der Motorstromkreis für den Antrieb des Trockenrasierapparates geschlossen wurde. In dieser Einschaltlage des Rolladens 6, in der die Siebscherfolie und im vorliegenden Fall auch bereits der Scherkopfrahmen 5 von ihm freigegeben sind, erfolgt somit der Antrieb des Trockenrasierapparates und ist dieser zum Rasieren bereit. Wie aus Fig.7 ersichtlich ist, sind dabei die am Rolladen 6 vorgesehenen Ansätze 32 und 33 immer noch nicht formschlüssig mit den an den Schiebern 17 und 18 vorgesehenen Ansätzen 30 und 31 gekuppelt. Somit befinden sich die mit den Schiebern 17 und 18 verbundenen Rastelemente 2 und 3 nach wie vor in ihrer Raststellung, in der sie den Scherkopfrahmen 5 am Grundapparat 1 festhalten.

Wird der Rolladen 6 von der Einschaltlage weiter in Richtung von der Siebscherfolie weg vorschoben, so erreicht er beim vorliegenden Ausführungsbeispiel als nächstes eine in Fig.8 gezeigte zusätzliche Lage, die durch eine weitere Rast gesichert ist, in der nunmehr aber der Motorstromkreis wieder unterbrochen ist, was dadurch geschieht, daß die Schaltnocke 47 im Zuge der Verschiebung des Schaltschiebers 45 von der Schaltweiche 48 heruntergleitet, wodurch die Kontaktlamellen des Schalters 44 freigegeben werden und damit der Schalter 44 geöffnet wird. Beim Erreichen dieser zusätzlichen Lage des Rolladens 6 sind nunmehr aber die an ihm vorgesehenen Ansätze 32 und 33 so weit an die an den Schiebern 17 und 18 vorgesehenen Ansätze 30 und 31 herangekommen, daß sie mit nur geringem Spiel beziehungsweise Abstand unmittelbar vor den Ansätzen 30 und 31 liegen, so daß die formschlüssige Kupplung des Rolladens 6 mit den Schiebern 17 und 18 bereits vorbereitet beziehungsweise im wesentlichen bereits erfolgt ist. Weiters haben in dieser zusätzlichen Lage des Rolladens 6 nunmehr die am Schaltschieber 45 vorgesehenen Vorsprünge 52 und 53 die an der Leiste 54 vorgesehenen länglichen Vertiefungen 59 und 60 erreicht, wobei sie unmittelbar neben den Anschläge 64 und 65 bildenden, der Siebscherfolie zugewandten, seitlichen Begrenzungswänden der länglichen Vertiefungen 59 und 60 zu liegen kommen, also an den der Siebscherfolie zugewandten Enden der länglichen Vertiefungen 59 und 60 liegen, wie dies Fig.8 zu entnehmen ist. Durch diese Maßnahmen ist für die zusätzliche Lage des Rolladens eine diese sichernde weitere Rast gebildet, die sozusagen zweiteilig ausgeführt ist, nämlich für jede der beiden Verschiebungsrichtungen des Rolladens durch eine Rasthälfte. In der Verschiebungsrichtung des Rolladens von der Siebscherfolie weg wird die Rastung durch die unter der Wirkung der Federn 22 und 23 stehenden Schieber 17 und 18 gebildet, dadurch, daß deren Ansätze 30 und 31 unmittelbar vor den am Rolladen vorgesehenen Ansätzen 32 und 33 liegen. In der Verschiebungsrichtung des Rolladens zur Siebscherfolie hin wird hingegen die Rastung durch die unmittelbar vor den am Schaltschieber 45 vorgesehenen Vorsprüngen 52 und 53 liegenden, Anschläge 64 und 65 bildenden Begrenzungswände der länglichen Vertiefungen 59 und 60 gebildet. Somit ist die zusätzliche Lage des Rolladens für beide Verschiebungsrichtungen desselben gesichert, da in beiden Verschiebungsrichtungen ein Widerstand überwunden werden muß, nämlich einerseits die Federn 22 und 23 und andererseits die Anschläge 64 und 65, um den Rolladen aus der zusätzlichen Lage zu verschieben. Auch in dieser zusätzlichen Lage des Rolladens 6 wird der Scherkopfrahmen 5 von den Rastelementen 2 und 3 am Grundapparat 1 festgehalten, da die Schieber 17 und 18 noch nicht verstellt wurden.

Wird der Rolladen 6 von dieser zusätzlichen Lage weiter von der Siebscherfolie weg verschoben, so gelangt er in die in Fig.9 gezeigte weitere Lage, die durch keine Rast gesichert ist, da sich die am Schaltschieber 45 vorgesehenen Vorsprünge 52 und 53 nunmehr im Bereich der an der Leiste 54 vorgesehenen länglichen Vertiefungen 59 und 60 frei bewegen, so daß der Rolladen in dieser weiteren Lage von Hand aus gehalten werden muß. Im Zuge dieser weiteren Verschiebung des Rolladens 6 erfolgt nunmehr die vollständige formschlüssige Kupplung der am Rolladen vorgesehenen Ansätze 32 und 33 mit den an den Schiebern 17 und 18 vorgesehenen Ansätzen 30 und 31 und damit eine Mitnahme der Schieber 17 und 18 in Richtung von der Siebscherfolie weg, was eine Verstellung der Rastelemente 2 und 3 aus ihrer Raststellung zur Folge hat, wodurch nunmehr der bereits vom Rolladen freigestellte Scherkopfrahmen 5 von den Rastelementen 2 und 3 in der anhand der Fig.3 beschriebenen Art und Weise freigegeben wird und damit von Hand aus vom Grundapparat 1 abgenommen werden kann, wie dies in Fig.9 angedeutet ist.

Wird der Rolladen 6 in dieser weiteren Lage, in der er von Hand aus gehalten wird, losgelassen, so kehrt er unmittelbar wieder in die zusätzliche Lage zurück, wie dies in der diesbezüglich mit Fig.8 übereinstimmenden Fig.10 gezeigt ist. Dies geschieht unter der Wirkung der Federn 22 und 23, die bestrebt sind, die Rastelemente 2 und 3 wieder in ihre Raststellung überzuführen, was durch eine Verschiebung der Schieber 17 und 18 in Richtung zur Siebscherfolie hin erfolgt, bis die Rastelemente 2 und 3 tatsächlich ihre Raststellung erreicht haben. Hiebei wird der Rolladen 6 von den an den Schiebern 17 und 18 vorgesehenen Ansätzen 30 und 31 über die an ihm vorgesehenen Ansätze 32 und 33 zufolge der formschlüssigen Kupplung zwischen diesen Ansätzen mitgenommen, wobei er seinerseits den mit ihm gekuppelten Schaltschieber 45 mitnimmt. In dieser zusätzlichen Lage des Rolladens 6, in der wieder die anhand der Fig.8 beschriebene weitere Rast wirksam ist, kann dann der Scherkopfrahmen 5 wieder auf den Grundapparat 1 aufgesetzt werden, dadurch, daß er einfach zum Einrasten in die Rastelemente 2 und 3 gebracht wird.

Wird der Rolladen 6 durch Verschiebung von Hand aus in Richtung zur Siebscherfolie hin von der zusätzlichen Lage wieder in die Einschaltlage gebracht, wie dies in Fig.11 gezeigt ist, so wird nunmehr die am Arm 46 des Schaltschiebers 45 angeordnete Schaltnocke 47 von der Schaltweiche 48 zufolge der nunmehr entgegengesetzt orientierten miteinander zusammenwirkenden Auflaufflächen in Richtung von den Kontaktlamellen des Schalters 44 weg verstellt, wodurch der Schalter 44 geöffnet und damit der Motorstromkreis für den Antrieb des Trockenrasierapparates unterbrochen bleibt. Diese Unterbrechung des Motorstromkreises bleibt solange aufrechterhalten, bis der Rolladen nach einer in Richtung zur Siebscherfolie hin erfolgenden Verschiebung über die Einschaltlage hinaus, beispielsweise in die in Fig.6 gezeigte Lage, erneut in Richtung von der Siebscherfolie weg in die Einschaltlage verschoben wird, da erst dann wieder die Schaltnocke 47 in einer solchen Lage vor der Schaltweiche 48 zu liegen kommt, daß diese in der Lage ist, die Schaltnocke 47 wieder in Richtung zu den Kontaktlamellen des Schalters 44 hin zu verstellen, also in eine Lage gelangt, wie sie in Fig.6 gezeigt ist. Durch das Vorsehen einer solchen Maßnahme ist sichergestellt, daß bei vom Grundapparat abgenommenem Scherkopfrahmen nicht ungewollt der Antrieb für den Trockenrasierapparat eingeschaltet werden kann. Da sich in der in Fig.11 gezeigten Lage des Rolladens die Rastelemente 2 und 3 ebenfalls in ihrer Raststellung befinden, könnte der Scherkopfrahmen 5 auch erst in dieser Lage auf den Grundapparat 1 wieder aufgesetzt werden, falls beispielsweise in der in Fig.10 gezeigten Lage darauf vergessen wurde, was auch für die nächste, der Fig.11 nachfolgenden, wieder der Fig.6 entsprechenden Lage gilt.

Erwähnt sei, daß es für die Ausbildung einer solchen Schaltweiche im dafür bekannten Stand der Technik verschiedene Möglichkeiten gibt. So könnte eine solche Schaltweiche beispielsweise auch aus einem den Schalter betätigenden Schaltarm bestehen, der in einer Bewegungsrichtung starr und in der entgegengesetzten Bewegungsrichtung federnd nachgiebig ausgebildet ist. Ebenso stehen natürlich auch für die Ausbildung der die verschiedenen Lagen des Rolladens sichernden Rasten verschiedene zum Stand der Technik zählende konstruktive Ausführungsformen zur Verfügung. Wie ersichtlich ist der Rolladen 6 beim vorliegenden Ausführungsbeispiel dadurch in seiner Einschaltlage und seiner zusätzlichen Lage durch Rasten gesichert, daß diese mit dem Schaltschieber 45 zusammenwirken, der in den betreffenden Lagen mit dem Rolladen gekuppelt ist, wodurch für beide Teile, also auch für den Rolladen, eine Lagensicherung erreicht wird. Selbstverständlich wäre es aber auch möglich, daß die Rasten unmittelbar mit dem Rolladen zusammenwirken.

Beim Ausführungsbeispiel nach den Figuren 12 bis 19 zeigt Fig.12 wieder die Lage des Rolladens 6, in der er die Siebscherfolie vollständig abdeckt. Bei Verschiebung des Rolladens 6 in Richtung von der Siebscherfolie weg erreicht dieser wieder eine Lage, in welcher das am Rolladen vorgesehene Kupplungsstück 63 in das freie Ende des Armes 61 des Schaltschiebers 45 einzurasten beginnt, wie dies in Fig.13 gezeigt ist. Bei einer weiteren Verschiebung des Rolladens von der Siebscherfolie weg rastet das am Rolladen vorgesehene Kupplungsstück 63 in die Vertiefung 62 am Arm 61 des Schaltschiebers 45 ein, wodurch der Rolladen mit dem Schaltschieber gekuppelt ist, wie dies Fig.14 zeigt. In diesem drei Lagen des Rolladens, die in den Figuren 12, 13 und 14 gezeigt sind, ist wieder der Motorstromkreis für den Antrieb des Trockenrasierapparates durch den Schalter 44 unterbrochen, da die am Arm 46 des Schaltschiebers 45 angeordnete, hier dreieckförmig ausgebildete Schaltnocke 66 von den Kontaktlamellen des Schalters 44 freigestellt ist. Weiters ist in diesen drei Lagen des Rolladens der Scherkopfrahmen 5 mit den sich in ihrer Raststellung befindenden Rastelementen 2 und 3 am Grundapparat 1 festgehalten.

Bei weiterer Verschiebung des Rolladens 6 in Richtung von der Siebscherfolie weg erreicht dieser wieder die Einschaltlage, die in Fig.15 gezeigt ist. Diese Einschaltlage des Rolladens ist wieder durch eine Rast gesichert, dadurch, daß die am Schaltschieber 45 im Bereich des in ihm vorgesehenen Langloches 49 angeordneten Vorsprünge 52 und 53 in die in der Leiste 54 vorgesehenen Kerben 57 und 58 eingerastet sind. Weiters ist in dieser Einschaltlage wieder der Motorstromkreis für den Antrieb des Trockenrasierapparates geschlossen, dadurch, daß die Schaltnocke 66 von einem am Grundapparat im Verstellweg der Schaltnocke 66 angeordneten, dreieckförmig ausgebildeten Umlenkelement 67 zu den Kontaktlamellen des Schalters 44 hin verstellt wurde, wodurch sie diese miteinander in Kontakt gebracht hat. In dieser Einschaltlage des Rolladens 6, in der die Siebscherfolie von ihm freigegeben ist, ist der Trockenrasierapparat somit zum Rasieren betriebsbereit. Wie aus Fig.15 ersichtlich ist, ist in dieser Einschaltlage des Rolladens derselbe noch nicht mit den die Rastelemente 2 und 3 tragenden Schiebern 17 und 18 formschlüssig gekuppelt, da die am Rolladen vorgesehenen Ansätze 32 und 33 noch von den an den Schiebern 17 und 18 vorgesehenen Ansätzen 30 und 31 distanziert liegen.

Bei weiterer Verschiebung des Rolladens 6 in Richtung von der Siebscherfolie weg verläßt der Rolladen die Einschaltlage, wobei vorerst die Schaltnocke 66 vom Umlenkelement 67 heruntergleitet, wodurch die Kontaktlamellen des Schalters 44 freigegeben werden und somit der Schalter 44 geöffnet und damit der Motorstromkreis unterbrochen wird, wonach dann der Rolladen eine Lage erreicht, in der er mit den Schiebern 17 und 18 formschlüssig gekuppelt ist, dadurch, daß die am Rolladen vorgesehenen Ansätze 32 und 33 an den an den Schiebern 17 und 18 vorgesehenen Ansätzen 30 und 31 zur Anlage kommen, wie dies in Fig.16 gezeigt ist. Beim vorliegenden Ausführungsbeispiel ist im Gegensatz zum Ausführungsbeispiel nach den Figuren 4 bis 11 keine ausgeprägte, durch eine in beiden Verschiebungsrichtungen des Rolladens wirksame Rast gesicherte zusätzliche Lage für den Rolladen vorgesehen, sondern es ist im Zuge der Verschiebung des Rolladens aus der Einschaltlage in Richtung von der Siebscherfolie weg für den Benützer des Trockenrasierapparates nur der Moment der formschlüssigen Kupplung des Rolladens mit den Schiebern 17 und 18 dadurch fühlbar, daß ab diesem Zeitpunkt eine erhöhte Kraft für die Verschiebung des Rolladens aufzuwenden ist, verursacht durch die auf die Schieber 17 und 18 einwirkenden Federn 22 und 23. Die am Schaltschieber 45 vorgesehenen Vorsprünge 52 und 53 gelangen hier unmittelbar nach dem Verlassen der an der Leiste 54 vorgesehenen Kerben 57 und 58 in die hier länger ausgebildeten, näher zu den Kerben 57 und 58 hin reichenden länglichen Vertiefungen 59 und 60, in welchen sie frei bewegbar sind. Wird der Rolladen 6 über die in Fig.16 gezeigte Lage hinaus weiter in Richtung von der Siebscherfolie weg verschoben, so nimmt er zufolge der formschlüssigen Kupplung mit den Schiebern 17 und 18 diese mit, wodurch die Rastelemente 2 und 3 aus ihrer Raststellung heraus verschoben werden und diese damit den bereits vom Rolladen 6 freigestellten Scherkopfrahmen 5 freigeben, wie dies Fig.17 zeigt. In der damit erreichten weiteren Lage des Rolladens, in der er wieder von Hand aus gehalten wird, kann dann der Scherkopfrahmen 5 von Hand aus vom Grundapparat 1 abgenommen werden.

Sobald der in der weiteren Lage gehaltene Rolladen 6 losgelassen wird, kehrt er automatisch in die in Fig.18 gezeigte, mit der in Fig.16 gezeigten Lage übereinstimmende Lage zurück, in der er dann verbleibt. Dies geschieht wieder unter der Wirkung der Federn 22 und 23, welche die Schieber 17 und 18 in Richtung zur Siebscherfolie hin verstellen, wodurch die mit ihnen verbundenen Rastelemente 2 und 3 wieder in ihre Raststellung übergeführt werden, wobei der Rolladen zufolge der vorliegenden formschlüssigen Kupplung mit den Schiebern 17 und 18 so lange mitgenommen wird, bis diese ihre Endlage und damit die Rastelemente 2 und 3 ihre Raststellung erreicht haben. In dieser Lage des Rolladens kann dann der vom Grund apparat 1 abgenommene Scherkopfrahmen 5 wieder auf den Grundapparat 1 aufgesetzt werden, wobei er in die sich in ihrer Raststellung befindenden Rastelemente 2 und 3 einrastet und durch diese am Grundapparat 1 festgehalten wird. Wird daran anschließend der Rolladen wieder in die Einschaltlage gebracht, was durch Verschieben des Rolladens von Hand aus in Richtung zur Siebscherfolie hin geschieht, so wird beim vorliegenden Ausführungsbeispiel der Motorstromkreis unmittelbar wieder geschlossen, da hiebei die Schaltnocke 66 vom Umlenkelement 67 wieder zu den Kontaktlamellen des Schalters 44 hin verstellt wird, so daß der Trockenrasierapparat wieder zum Rasieren bereit ist, wie dies die mit Fig.15 übereinstimmende Fig.19 zeigt.

Wie aus dem Vorstehenden ersichtlich ist, besteht eine Reihe von Abwandlungsmöglichkeiten der beschriebenen Ausführungsbeispiele, ohne daß dabei der Rahmen der Erfindung verlassen wird. Dies gilt insbesondere für die Art und Weise der vorzusehenden Rasten für verschiedene Lagen des Rolladens, der Ausbildung der Schieber und der mit ihnen verbundenen Rastelemente zum Festhalten des Scherkopfrahmens am Grundapparat sowie die Art und Weise der formschlüssigen Kupplung des Rolladens mit den die Rastelemente tragenden Schiebern.

## Patentansprüche

1. Trockenrasierapparat mit einem am Grundapparat (1) mit mindestens einem federnden Rastelement (2,3) lösbar gehaltenen, eine Siebscherfolle (4) tragenden Scherkopfrahmen (5) und mit einem Rolladen (6), der zum wahlweisen Abdecken oder Freigeben der Siebscherfolie (4) dient und der bei seiner Verschiebung in Richtung von der Siebscherfolie (4) weg in eine durch eine Rast gesicherte Einschaltlage verschiebbar ist, in der die Siebscherfolie (4) zum Rasieren freigegeben und der Motorstromkreis für den Antrieb des Trockenrasierapparates geschlossen ist, und der bei seiner weiteren Verschiebung in Richtung von der Siebscherfolie (4) weg von der Einschaltlage in eine weitere Lage verschiebbar ist, in der die Siebscherfolie (4) und der Scherkopfrahmen (5) vom Rolladen (6) freigegeben sind und der Motorstromkreis für den Antrieb des Trockenrasierapparates unterbrochen ist, dadurch gekennzeichnet, daß das mit dem Scherkopfrahmen (5) zusammenwirkende Rastelement (2,3) mit einem parallel zur Verschiebungsrichtung des Rolladens (6) verschiebbaren Schieber (17,18) verbunden ist, der mit einer Feder (22,23) zusammenwirkt, die bestrebt ist, den Schieber (17,18) und das mit ihm verbundene Rastelement (2,3) in die den Scherkopfrahmen (5) festhaltende Raststellung überzuführen, und daß der Rolladen (6) bei seiner Verschiebung von der Einschaltlage in die weitere Lage nach dem Verlassen der Einschaltlage und nach der Unterbrechung des Motorstromkreises mit dem Schieber (17,18) formschlüssig kuppelbar und der Schieber (17,18) entgegen der Wirkung der mit ihm zusammenwirkenden Feder (22,23) vom Rolladen (6) her mitnehmbar ist, wobei das Rastelement (2,3) aus der den Scherkopfrahmen (5) festhaltenden Raststellung verstellt und der Scherkopfrahmen (5) freigegeben wird.

2. Trockenrasierapparat nach Anspruch 1, dadurch gekennzeichnet, daß der Schieber (17,18) durch eine Blattfeder (11,12) gebildet ist.

3. Trockenrasierapparat nach Anspruch 2, dadurch gekennzeichnet, daß die Blattfeder (11,12) an ihrem dem Scherkopfrahmen (5) zugewandten Ende eine hakenförmige Abwinkelung (9,10) aufweist, die das Rastelement (2,3) bildet.

4. Trockenrasierapparat nach einem der vorhergehenden Ansprüche, dadurch gekennzeichnet, daß die weitere Lage des Rolladens (6) ungesichert ist, wobei der Rolladen (6) aus der weiteren Lage zusammen mit dem Schieber (17,18) unter der Wirkung der mit dem Schieber (17,18) zusammenwirkenden Feder (22,23) in Richtung zur Siebscherfolie (4) hin bis zum Erreichen der Raststellung des mit dem Schieber (17,18) verbundenen Rastelementes (2,3) verschiebbar ist, und daß bei einer weiteren Verschiebung des Rolladens (6) zur Siebscherfolie (4) hin mit einer Schaltweiche der Motorstromkreis für den Antrieb des Trockenrasierapparates unterbrochen bleibt, bis der Rolladen (6) nach einer Verschiebung über die Einschaltlage hinaus erneut in Richtung von der Siebscherfolie (4) weg in die Einschaltlage verschoben wird.

5. Trockenrasierapparat nach Anspruch 4, dadurch gekennzeichnet, daß zwischen der durch eine Rast gesicherten Einschaltlage und der ungesicherten weiteren Lage des Rolladens (6) eine durch eine weitere Rast gesicherte zusätzliche Lage für den Rolladen (6) vorgesehen ist, in welcher die Siebscherfolie (4) und der Scherkopfrahmen (5) vom Rolladen (6) freigegeben sind und der Motorstromkreis für den Antrieb des Trockenrasierapparates unterbrochen ist, und daß die weitere Rast einerseits, gesehen in der Verschiebungsrichtung des Rolladens (6) von der Siebscherfolie (4) weg, durch den unter der Wirkung der Feder (22,23) stehenden Schieber (17,18) bei sich in der Raststellung befindendem Rastelement (2,3) und andererseits, gesehen in der Verschiebungsrichtung des Rolladens (6) zur Siebscherfolie (4) hin, durch mindestens einen feststehenden Anschlag gebildet ist.

6. Trockenrasierapparat nach einem der vorhergehenden Ansprüche, dadurch gekennzeichnet, daß zwischen dem Scherkopfrahmen (5) seitlich außen liegend und dem Grundapparat (1) mindestens eine die Richtung der Abnahmebewegung des Scherkopfrahmens (5) vom Grundapparat (1) festlegende Geradführung vorgesehen ist.

7. Trockenrasierapparat nach einem der vorhergehenden Ansprüche, bei dem die Siebscherfolie (4) mit einem Untermesser zusammenwirkt, das am Grundapparat (1) angeordnet ist und federnd gegen die Siebscherfolie (4) gedrückt wird, dadurch gekennzeichnet, daß zwischen dem Scherkopfrahmen (5) und dem Grundapparat (1) elastisch nachgiebige, in der Richtung der Abnahmebewegung des Scherkopfrahmens (5) vom Grundapparat (1) miteinander zusammenwirkende Stopanschläge (40-43) vorgesehen sind, welche die nach Freigabe des Scherkopfrahmens (5) durch das Rastelement (2,3) unter der Wirkung des federbelasteten Untermessers erfolgende Abhebbewegung des Scherkopfrahmens (5) vom Grundapparat (1) begrenzen.

8. Trockenrasierapparat nach den Ansprüchen 6 und 7, dadurch gekennzeichnet, daß die Stopanschläge (40-43) im Bereich der Geradführung vorgesehen sind.

## Claims

1. A dry-shaving apparatus comprising a shaving-head frame (5), which is detachably secured to the basic apparatus (1) by at least one resilient latching element (2, 3) and carries a shear foil (4), and a slidable shutter (6), which serves for optionally covering or exposing the shear foil (4) and which, when moved away from the shear foil, can be moved into a latched on-position, in which position the shear foil (4) is exposed for shaving and the motor circuit for the drive of the dry-shaving apparatus is closed, and which shutter, when it is moved further away from the shear foil (4), can be moved from the on-position into a further position, in which the shutter (6) exposes the shear foil (4) and the shaving-head frame (5) and the motor circuit for the drive of the dry-shaving apparatus is interrupted, characterised in that the latching element (2, 3) cooperating with the shaving-head frame (5) is connected to a slide (17, 18) which is movable parallel to the direction of movement of the shutter (6) and which cooperates with a spring (22, 23), which tends to urge the slide (17, 18) and the latching element (2, 3) connected thereto into the latched position in which the shaving-head frame (5) is secured, and the shutter (6), when it is moved from the on-position into the further position, after having led the on-position and after the motor circuit has been interrupted, can be positively coupled to the slide (17, 18) and the slide (17, 18) can be moved by the shutter (6) against the action of the spring (22, 23) cooperating with it, the latching elements (2, 3) being moved out of the latched position, in which the shaving-head frame (5) is secured, to release the shaving-head frame (5).

2. A dry-shaving apparatus as claimed in Claim 1, characterised in that the slide (17, 18) is constituted by a blade spring (11, 12).

3. A dry-shaving apparatus as claimed in Claim 2, characterised in that at its end facing the shaving-head frame (5) the blade spring (11, 12) has a hook-shaped angular portion (9, 10) constituting the latching element (2, 3).

4. A dry-shaving apparatus as claimed in any one of the preceding Claims, characterised in that the further position of the shutter (6) is not latched, the shutter (6) being movable towards the shear foil (4) from the further position together with the slide (17, 18) under the influence of the spring (22, 23) cooperating with the slide (17, 18) until the latched position of the latching element (2, 3) connected to the slide (17, 18) is reached, and when the shutter (6) is moved further towards the shear foil (4) the motor circuit for the drive of the dry-shaving apparatus remains interrupted by means of a change-over element until the shutter (6), after a movement beyond the on-position, is again moved away from the shear foil (4) into the on-position.

5. A dry-shaving apparatus as claimed in Claim 4, characterised in that between the latched on-position and the non-latched further position of the shutter (6) there is provided an additional position in which the shutter (6) is latched by a further latch and in which the shutter (6) exposes the shear foil (4) and the shaving-head frame (5) and the motor circuit for the drive of the dry-shaving apparatus is interrupted, and viewed in the direction of movement of the shutter (6) away from the shear foil (4) the further latch is constituted by the slide (17, 18), which is subject to the action of the spring (22, 23), when the latching element (2, 3) is in the latched position, and viewed in the direction of movement of the shutter (6) towards the shear foil (4) said further latch is constituted by at least one stationary stop.

6. A dry-shaving apparatus as claimed in any one of the preceding Claims, characterised in that at least one rectilinear guide means defining the direction of movement for the removal of the shaving-head frame (5) from the basic apparatus (1) is provided between the outer side of the shaving-head frame (5) and the basic apparatus (1).

7. A dry-shaving apparatus a claimed in any one of the preceding Claims, in which the shear foil (4) cooperates with a cutter which is arranged on the basic apparatus and which is resiliently urged against the shear foil (4), characterised in that elastically deflecting stops (40-43) are provided between the shaving-head frame (5) and the basic apparatus (1), which stops cooperate with each other in the direction of removal of the shaving-head frame (5) from the basic apparatus (1) and which, after the shaving-head frame (5) has been released by the latching element (2, 3), limit the lifting movement of the shaving-head frame (5) off the basic apparatus (1) under the influence of the spring-loaded cutter.

8. A dry-shaving apparatus as claimed in Claims 6 and 7, characterised in that the stops (40-43) are arranged at the location of the rectilinear guide means.

## Revendications

1. Rasoir à sec comportant un appareil de base (1) muni d'au moins un cadre de tête de coupe (5) retenu de façon détachable par au moins un élément de verrouillage élastique (2, 3) et portant une feuille de coupe perforée (4) ainsi que d'un volet roulant (6) servant à couvrir ou à découvrir au choix la feuille de coupe perforée (4), volet roulant qui, d'une part, lorsqu'il est déplacé dans la direction opposée à celle de la feuille de coupe perforée (4), peut être amené dans une position de mise en circuit protégée par un verrouillage et dans laquelle la feuille de coupe perforée (4) est libérée pour le rasage et le circuit de courant du moteur est fermé pour l'entraînement du rasoir à sec et, d'autre part, lorsqu'il est déplacé plus loin dans la direction opposée à celle de la feuille de coupe perforée (4), peut être amené, à partir de la position de mise en circuit, dans une autre position dans laquelle la feuille de coupe perforée (4) et le cadre de tête de coupe (5) sont libérés par le volet roulant (6) et le circuit de courant du moteur d'entraînement du rasoir à sec est interrompu, caractérisé en ce que l'élément de verrouillage (2, 3) coopérant avec le cadre de tête de coupe (5) est relié à un coulisseau (17, 18) pouvant être déplacé parallèlement à la direction de déplacement du volet roulant (6) et coopérant avec un ressort (22, 23) qui tend à amener le coulisseau (17, 18) et l'élément de verrouillage (2, 3), relié à celui-ci, dans la position de verrouillage dans laquelle le cadre de tête de coupe (5) est maintenu en place, et en ce que le volet roulant (6), lors de son déplacement à partir de la position de mise en circuit vers l'autre position, après avoir quitté la position de mise en circuit et après que le circuit de courant du moteur a été interrompu, peut être couplé positivement au coulisseau (17, 18) et le coulisseau (17, 18) peut être entraîné par le volet roulant (6), à l'encontre de l'action du ressort (22, 23) coopérant avec le coulisseau, l'élément de verrouillage (2, 3) étant sorti de la position de verrouillage retenant le cadre de tête de coupe (5) et le cadre de tête de coupe (5) étant libéré.

2. Rasoir selon la revendication 1, caractérisé en ce que le coulisseau (17, 18) est formé par un ressort-lame (4, 12).

3. Rasoir à sec selon la revendication 2, caractérisé en ce que, à son extrémité située du côté du cadre de tête de coupe (5), le ressort-lame (11, 12) présente une partie repliée en crochet (9, 10), constituant l'élément de verrouillage (2, 3).

4. Rasoir à sec selon l'une des revendications précédentes, caractérisé en ce que l'autre position du volet roulant (6) n'est pas protégée, le volet roulant (6) pouvant être déplacé, conjointement avec le coulisseau (17, 18), sous l'action du ressort (22, 23) coopérant avec le coulisseau ( 17, 18), à partir de l'autre position vers la feuille de coupe perforée (4) jusqu'à ce qu'il ait atteint la position de verrouillage de l'élément de verrouillage (2, 3) relié au coulisseau (17, 18) et en ce que, pendant un déplacement ultérieur du volet roulant (6) vers la feuille de coupe perforée (4), le circuit de courant du moteur d'enlèvement du rasoir à sec reste interrompu à l'aide d'un commutateur jusqu'à ce que le volet roulant (6), après un déplacement à travers la position de mise en circuit, soit amené à nouveau dans la position de mise en circuit, dans la direction opposée à celle de la feuille de coupe perforée (4).

5. Rasoir à sec selon la revendication 4, caractérisé en ce que, entre la position du volet roulant protégée par un verrouillage et son autre position non verrouillée, est prévue une position supplémentaire pour le volet roulant (6), protégée par un autre verrouillage et dans laquelle la feuille de coupe perforée (4) et le cadre de tête de coupe (5) sont libérés par le volet roulant (6) et le circuit de courant du moteur d'entraînement du rasoir à sec est interrompu, et en ce que l'autre verrouillage est formée, d'une part, vu dans la direction de déplacement du volet roulant (6), opposée à celle de la feuille de coupe perforée (4), par le coulisseau (17, 18) soumis à l'action du ressort (22, 23) lorsque l'élément de verrouillage (2, 3) se trouve dans la position de verrouillage et, d'autre part, vu dans la direction de déplacement du volet roulant (6) vers la feuille perforée de coupe (4), par au moins une butée stationnaire.

6. Rasoir à sec selon l'une quelconque des revendications précédentes, caractérisé en ce que, entre le côté extérieur latéral du cadre de tête de coupe (5) et l'appareil de base (1), est prévu au moins un guide rectiligne définissant le mouvement d'enlèvement du cadre de tête de coupe (5) de l'appareil de base (1).

7. Rasoir à sec selon l'une quelconque des revendications précédentes, dans lequel la feuille de coupe perforée (4) coopère avec un couteau inférieur disposé dans l'appareil de base (1) et pressé élastiquement contre la feuille de coupe perforée (4), caractérisé en ce que, entre le cadre de tête de coupe (4) et l'appareil de base (1) sont prévues des butées d'arrêt élastiquement déformables (40-43) coopérant dans la direction du mouvement d'enlèvement du cadre de tête de coupe (5) de l'appareil de base (1), butées limitant le mouvement d'enlèvement du cadre de tête de coupe (5) de l'appareil de base, qui après la libération du cadre de tête de coupe (5) par l'élément de verrouillage (2, 3), s'effectue sous l'action du couteau inférieur chargé par ressort.

8. Rasoir à sec selon les revendications 6 et 7, caractérisé en ce que les butée d'arrêt (40-43) sont prévues à l'endroit du guidage rectiligne.
